# EUROPÄISCHE PATENTSCHRIFT

(11) **EP 3 420 269 B1**
(45) Veröffentlichungstag und Bekanntmachung des Hinweises auf die Patenterteilung: **23.10.2019**
(21) Anmeldenummer: 17704374.2
(22) Anmeldetag: 01.02.2017
(51) Int. Cl.: F21S 41/265, F21S 41/675

(54) **SCHEINWERFER FÜR FAHRZEUGE**
HEADLIGHT FOR VEHICLES
PHARE POUR VÉHICULES

(30) Priorität: 24.02.2016 AT 501292016
(43) Veröffentlichungstag der Anmeldung: 02.01.2019
(73) Patentinhaber: ZKW Group GmbH, 3250 Wieselburg (AT)
(72) Erfinder: MAYER, Matthias, 3240 Mank (AT); MITTERLEHNER, Stefan, 3240 Mank (AT)
(74) Vertreter: Patentanwaltskanzlei Matschnig & Forsthuber OG
(86) Internationale Anmeldenummer: PCT/AT2017/060013
(87) Internationale Veröffentlichungsnummer: WO 2017/143371

(56) Entgegenhaltungen:
- EP-A1- 2 921 904
- EP-A1- 3 203 140
- WO-A1-2017/046157
- DE-A1-102013 020 549
- DE-A1-102015 108 847
- DE-T5-112013 003 050
- DE-T5-112013 003 050
- FR-A1- 3 008 477
- US-A1- 2002 149 939
- US-A1- 2013 242 585
- US-A1- 2015 377 442

## Beschreibung

Die Erfindung bezieht sich auf einen Scheinwerfer für Fahrzeuge, mit zumindest einer Lichtquelle und einer dieser zugeordneten Beleuchtungsoptikoptik, mit einem Mikrospiegelarray und mit einer als Linse ausgebildeten Abbildungsoptik, wobei der Lichtquelle und dem Mikrospiegelarray eine zentrale Recheneinheit mit einer Lichtquellen-Ansteuerung und einer Arrayansteuerung zugeordnet ist, die geformten Lichtstrahlen der zumindest einen Lichtquelle auf das Mikrospiegelarray gerichtet sind und das von diesem strukturierte, reflektierte Lichtbündel über die Abbildungsoptik als Lichtbild in den Verkehrsraum projiziert wird.

Unter dem Begriff "Scheinwerfer" ist im Zusammenhang mit der vorliegenden Erfindung nicht nur ein kompletter Fahrzeugscheinwerfer zu verstehen sondern ebenso eine Beleuchtungseinheit, welche beispielsweise zusammen mit anderen Beleuchtungseinheiten Teil eines Scheinwerfers bilden kann.

Bei der Entwicklung der gegenwärtigen Scheinwerfersysteme steht immer mehr der Wunsch im Vordergrund, ein möglichst hochauflösendes Lichtbild auf die Fahrbahn projizieren zu können, das rasch geändert und den jeweiligen Verkehrs-, Straßen- und Lichtbedingungen angepasst werden kann. Der Begriff "Fahrbahn" wird hier zur vereinfachten Darstellung verwendet, denn selbstverständlich hängt es von den örtlichen Gegebenheiten ab, ob sich ein Lichtbild tatsächlich auf der Fahrbahn befindet oder auch darüber hinaus erstreckt. Prinzipiell entspricht das Lichtbild im hier verwendeten Sinn einer Projektion auf eine vertikale Fläche entsprechend der einschlägigen Normen, die sich auf die KFZ-Beleuchtungstechnik beziehen.

Entsprechend dem genannten Bedürfnis sind unterschiedliche Scheinwerfersysteme entwickelt worden, wie insbesondere mit scannenden, modulierten Laserstrahlen arbeitende Scheinwerfer, wobei lichttechnischer Ausgangspunkt zumindest eine Laserlichtquelle ist, die einen Laserstrahl abgibt, und welcher eine Laseransteuerung zugeordnet ist, die zur Stromversorgung sowie zur Überwachung der Laseremission oder z.B. zur Temperaturkontrolle dient und auch zum Modulieren der Intensität des abgestrahlten Laserstrahls eingerichtet ist. Unter "Modulieren" ist dabei zu verstehen, dass die Intensität der Laserlichtquelle geändert werden kann, sei es kontinuierlich oder im Sinne eines Ein- und Ausschaltens gepulst. Wesentlich ist, dass die Lichtleistung analog dynamisch geändert werden kann, je nachdem, an welcher Winkelposition ein den Laserstrahl ablenkender Spiegel steht. Zusätzlich gibt es noch die Möglichkeit des Ein- und Ausschaltens für eine gewisse Zeit, um definierte Stellen nicht zu beleuchten oder auszublenden. Die Ansteuerung der Laserlichtquellen und der zur Strahlablenkung dienenden Mikrospiegel erfolgt über eine Recheneinheit, auch kurz ECU (Electronic oder Engine Control Unit) genannt. Ein Beispiel eines dynamischen Ansteuerungskonzepts zur Erzeugung eines Bildes durch einen scannenden Laserstrahl ist etwa in dem Dokument AT 514633 der Anmelderin beschrieben.

Da derartige Scheinwerfersysteme zum Teil sehr aufwändig und teuer sind, sodass der Wunsch besteht, ökonomische Scheinwerfer zu schaffen, welche dennoch eine hohe Flexibilität hinsichtlich des erzeugten Lichtbilds aufweisen, sind auch Scheinwerfer bekannt geworden, welche als Lichtbearbeitungselemente Bildgeber zu verwenden, die eine große Anzahl ansteuerbarer Pixelfelder aufweisen. So zeigt die DE 10 2013 215 374 A1 Lösungen, bei welchen das Licht einer Lichtquelle über ein Lichtleitelement zu einem LCD-Bildgeber zu einem LCoS-Chip oder zu einer Mikrospiegelanordnung ("DMD") gelenkt wird, um dann über eine Projektionsoptik auf die Fahrbahn projiziert zu werden.

Das Dokument DE 11 2013 003 050 T5 offenbart eine Fahrzeugleuchte, bei welcher das Licht zweier LEDs über je einen Reflektor auf eine DMD gelenkt wird, von wo es über eine Projektionslinse auf die Fahrbahn projiziert wird. Auf der DMD können verschiedene Beleuchtungsmuster erzeugt werden, welche durch die Projektionslinse auf der Fahrbahn wiedergegeben werden.

Auch das Dokument FR 3 008 477 A1 zeigt eine Fahrzeugleuchte mit einer Projektionslinse und zwei Lichtquellen, deren Licht zur Erzeugung zweier Lichtfelder über zwei verschiedene Spiegelelemente zur Projektionslinse und von dort in den Verkehrsraum gelenkt wird. Bei dieser sowie der vorhin genannten Leuchtenanordnung werden als Abbildungsoptiken übliche Linsen verwendet, bei welchen keine Unterscheidung in Bereiche unterschiedlicher Brechkraft getroffen werden kann.

DMD ist ein Akronym, das für "Digital Micromirror Device" gebraucht wird, somit für ein Mikrospiegel-Array oder Mikrospiegel-Matrix. Solch ein Mikrospiegel-Array besitzt sehr kleine Abmessungen, typischerweise in der Größenordnung von 10 mm. Bei einem DMD sind Mikrospiegelaktoren matrixartig angeordnet, wobei jedes einzelne Spiegelelement, das beispielsweise eine Kantenlänge von etwa 16 µm aufweist, um einen bestimmten Winkel, beispielsweise 20°, verkippbar ist, beispielsweise durch elektromagnetische oder piezoelektrische Aktoren. Die Endlagen eines Mikrospiegels werden als EIN-Zustand bzw. AUS-Zustand bezeichnet, wobei EIN-Zustand bedeutet, dass Licht von dem Mikrospiegel über die Abbildungsoptik auf die Straße gelangt, wogegen es im AUS-Zustand beispielsweise auf einen Absorber gelenkt wird. Üblicherweise muss nämlich auch für eine Absorption jener Lichtstrahlen gesorgt werden, die von Mikrospiegeln in deren nicht "aktiven" Winkellage ausgehen und die nicht über die Abbildungsoptik auf die Straße projiziert werden. Hierzu werden Absorber bzw. Absorberflächen eingesetzt, welche die sonst schädlichen Lichtstrahlen absorbieren und in Wärme umwandeln.

Jeder Mikrospiegel ist im Winkel einzeln verstellbar, wobei zwischen den Endlagen innerhalb einer Sekunde bis zu 5000-mal gewechselt werden kann. Die Anzahl der Spiegel entspricht der Auflösung des projizierten Bilds, wobei ein Spiegel ein oder mehrere Pixel darstellen kann. Mittlerweile sind DMD-Chips mit hohen Auflösungen im Megapixel-Bereich erhältlich. Die verstellbaren Einzelspiegeln zugrunde liegende Technologie ist die Micro-Electro-Mechanical-Systems-(MEMS) Technologie.

Während die DMD-Technologie zwei stabile Spiegel-Zustände aufweist und durch eine Modulation zwischen den beiden stabilen Zuständen die Reflexionen eingestellt werden können, weist die "Analog Micromirror Device" (AMD) Technologie die Eigenschaft auf, dass die Einzelspiegel in variablen Spiegelpositionen eingestellt werden können.

Ein Scheinwerfer auf Basis eines Mikrospiegel-Arrays ist beispielsweise in der DE 195 30 008 A1 beschrieben.

In Scheinwerfern von Kraftfahrzeugen will man in möglichst kompakter Bauweise oft mehrere Lichtfunktionen verwirklichen, wie insbesondere Fernlicht, Abblendlicht, Tagfahrlicht und Kurvenlicht. Von einem Mikrospiegelkonzept ausgehend, werden in diesem Fall mehrere Mikrospiegel-Arrays und mehrere Linsen für die Abbildungsoptik benötigt, was zu hohen Material- und Herstellungskosten führt.

Die Ausgestaltung eines Leuchtdichtemusters wird nicht nur über die Modulation der Primärlichtquelle durchgeführt sondern auch über unterschiedliche Arrayansteuerungen für verschiedene Lichtverteilungen, wie Fernlicht, Abblendlicht mit oder ohne Asymmetrie, Ausblendszenarien usw., wobei unterschiedliche Arrayansteuerungen die einzelnen Mikrospiegelelemente in Abhängigkeit der gewünschten Lichtverteilung aktivieren.

Eine Aufgabe der Erfindung liegt in der Schaffung eines Scheinwerfers, welcher kostengünstig herstellbar ist, aber dennoch eine große Gestaltungsfreiheit hinsichtlich der erzeugbaren Lichtbilder besitzt.

Diese Aufgabe wird mit einem Scheinwerfer der eingangs genannten Art gelöst, bei welchem erfindungsgemäß zumindest zwei Lichtquellen vorgesehen sind, deren Lichtstrahlen auf ein den Lichtquellen gemeinsames Mikrospiegelarray gerichtet sind und dem von diesem reflektierten Lichtbündel zwei übereinander liegende Bereiche einer Abbildungsoptik mit unterschiedlicher Brechkraft für zwei Bildbereiche des Lichtbildes zugeordnet sind.

Dank der Erfindung können mehrere Lichtfunktionen mit einer einem einzigen Mikrospiegelarray und einer einzigen Abbildungsoptik realisiert werden, was die Gesamtkonstruktion vereinfacht und kostengünstiger macht. Die Aufteilung auf mehrere Lichtquellen, die meist leistungsintensiv sind, erleichtert auch die Kühlung.

Vorteilhaft ist es weiters, wenn die geformten Lichtstrahlen der Lichtquellen unter unterschiedlichen Einfallswinkeln auf das Mikrospiegelarray gerichtet sind.

Auch ist es empfehlenswert, wenn die aktive Spiegelfläche des Mikrospiegelarrays in Teilbereiche aufgeteilt ist, welche den einzelnen Lichtquellen zugeordnet sind.

Es kann zweckmäßig sein, wenn jeder Lichtquelle eine zwischen dieser und dem gemeinsames Mikrospiegelarray gelegene Beleuchtungsoptik zugeordnet ist.

Andererseits kann man im Sinne einer besonders kompakten Bauweise vorsehen, dass zwei oder mehreren Lichtquellen eine zwischen diesen und dem gemeinsames Mikrospiegelarray gelegene Beleuchtungsoptik zugeordnet ist.

Zu einer kostengünstigen und platzsparenden Bauweise gelangt man weiters, weil die zwei Bereiche der einzigen Abbildungsoptik übereinander gelegen und aus einem Körper aus optischem Glas/Kunststoff linsenartig ausgebildet sind.

Vorteilhaft kann es auch sein, wenn der Linsenkörper im vorderen Bereich des Scheinwerfers gelegen ist und zwischen dem Mikrospiegelarray und dem Linsenkörper eine als Linse/Linsensystem ausgebildete Teiloptik angeordnet ist.

Eine andere vorteilhafte Ausbildung zeichnet sich dadurch aus, dass ein Bereich der einzigen Abbildungsoptik einer der mehreren Lichtquellen zugeordnet ist, wogegen der weitere Bereich der Abbildungsoptik zwei oder mehr Lichtquellen zugeordnet ist.

Die Erfindung samt weiteren Vorteilen ist im Folgenden an Hand beispielsweiser Ausführungsformen näher erläutert, die in der Zeichnung veranschaulicht sind. In dieser zeigen
Fig. 1 für die Erfindung wesentliche Komponenten einer ersten Ausführungsform eines Scheinwerfers mit einem Mikrospiegelarray in schematischer Darstellung,
Fig. 2 eine zweite beispielsweise Ausführungsform der Erfindung in einer perspektivischen vereinfachten Darstellung mit Hervorhebung der für die Erfindung wesentlichen Komponenten,
Fig. 3 in vergrößerter perspektivischer Ansicht ein erstes Beleuchtungsmodul der Ausführung nach Fig. 2, jedoch aus einem anderen Blickwinkel gesehen,
Fig.4 in vergrößerter perspektivischer Ansicht ein zweites Beleuchtungsmodul der Ausführung nach Fig. 2, jedoch aus einem anderen Blickwinkel gesehen,
Fig. 5 eine Vorderansicht eines bei der Erfindung beispielsweise verwendeten DLP-Bauteils mit einem Mikrospiegelarray und
Fig. 6 eine verkleinerte Seitenansicht der Ausführung nach Fig. 2 zur Veranschaulichung der gegen die Horizontale geneigten optischen Achsen der beiden Beleuchtungsmodule.

Unter Bezugnahme auf **Fig. 1** wird nun ein Ausführungsbeispiel der Erfindung näher erläutert. Insbesondere sind die für einen erfindungsgemäßen Scheinwerfer wichtigen Teile dargestellt, wobei es klar ist, dass ein KFZ-Scheinwerfer noch viele andere Teile enthält, die seinen sinnvollen Einsatz in einem Kraftfahrzeug, wie insbesondere einem PKW oder Motorrad, ermöglichen. Lichttechnischer Ausgangspunkt des Scheinwerfers sind im vorliegenden Fall zwei Lichtquellen 1**A** und **1B,** die je einen Lichtstrahl **2A, 2B** abgeben, und welchen eine Ansteuerung **3** zugeordnet ist, wobei diese Ansteuerung 3 zur Stromversorgung der Lichtquellen 1A und 1B sowie zur deren Überwachung oder z.B. zur Temperaturkontrolle dient und auch zum Modulieren der Intensität des abgestrahlten Lichtstrahls eingerichtet sein kann. Unter "Modulieren" wird in Zusammenhang mit der vorliegenden Erfindung verstanden, dass die Intensität der Lichtquelle geändert werden kann, sei es kontinuierlich oder gepulst, im Sinne eines Ein- und Ausschaltens. Zusätzlich gibt es noch die Möglichkeit des Ein- und Ausschaltens für eine gewisse Zeit.

Als Lichtquellen kommen nicht nur durch Laserstrahlung angeregte Phosphorelemente in Frage, sondern es können auch klassische LEDs oder Hochstrom-LEDs verwendet werden. Es können auch sogenannte "LED-packages" Verwendung finden, die neben einer kleinen, z.B. 1 bis 2 mm² großen lichtemittierenden Fläche auch das Substrat auf der LED-Platine und deren Trägerplatte umfassen. In bevorzugter Weise werden LED-Lichtquellen verwendet, welche mit hohen Strömen betrieben werden können, um bei möglichst hohem Lichtstrom eine möglichst hohe Leuchtdichte auf dem DMD-Chip zu erreichen. Die Ansteuersignale der Lichtquellen sind mit **U_{SA}** und **U_{SB}** bezeichnet.

Die Ansteuerung 3 erhält ihrerseits wiederum Signale von der zentralen Recheneinheit **4,** welcher Sensorsignale **s₁ ... si ... sₙ** zugeführt werden können. Diese Signale können einerseits beispielsweise Schaltbefehle zum Umschalten von Fernlicht auf Abblendlicht sein oder andererseits Signale, die beispielsweise von Sensoren, wie Kameras, aufgenommen werden, welche die Beleuchtungsverhältnisse, Umweltbedingungen und/oder Objekte auf der Fahrbahn erfassen. Auch können die Signale von einer Fahrzeug-Fahrzeug-Kommunikationsinformation stammen. Die hier schematisch als Block gezeichnete Recheneinheit 4 kann vollständig oder teilweise in dem Scheinwerfer enthalten sein, wobei der Recheneinheit 4 auch eine Speichereinheit **5** zugeordnet ist.

Den Lichtquellen 1A, 1B ist eine Optik **6A** bzw. **6B** nachgeordnet, deren Ausbildung unter anderem von der Art, Anzahl und der räumlichen Platzierung der verwendeten Leuchtmittel, wie Laserdioden oder LEDs sowie von der erforderlichen Strahlqualität abhängt, und welche vor allem dafür sorgen soll, dass das von der Lichtquelle abgegebene Licht möglichst homogen auf die Mikrospiegel eines Mikrospiegelarrays **7** trifft.

Der fokussierte bzw. geformte Lichtstrahl 2 gelangt nun zu diesem Mikrospiegelarray 7, auf welchem durch entsprechende Stellung der einzelnen Mikrospiegel ein Leuchtbild **8** geformt wird, welches über eine Abbildungsoptik **9** als Lichtbild **10** auf eine Fahrbahn **11** oder ganz allgemein in den Verkehrsraum projiziert werden kann. Die Abbildungsoptik 9 weist bei dieser Ausführungsform einen Linsenkörper **9k** mit zwei Bereichen **9kA** und **9kB** auf, die hier übereinander angeordnet sind und die gemeinsam aus optischem Glas oder Kunststoff linsenartig geformt sind. Die Recheneinheit 4 liefert Signale **sₐ** an eine Arrayansteuerung **12,** welche die einzelnen Mikrospiegel des Arrays 7 in der dem gewünschten Lichtbild entsprechenden Weise ansteuert. Die einzelnen Mikrospiegel des Arrays 7 können hinsichtlich der Frequenz, der Phase und des Auslenkwinkels individuell angesteuert werden.

In Fig. 1 ist auch ein weiter oben bereits erwähnter Absorber **13** eingezeichnet, der im Allgemeinen für eine hohe Qualität des erzeugten Bildes wichtig ist.

Die aktive Spiegelfläche des Mikrospiegelarrays 7 ist hier in Teilbereiche **7A** und **7B** aufgeteilt, welche den beiden Lichtquellen 1A, 1B zugeordnet sind. Weiters sind dem von dem Array 7 bzw. von dessen Teilbereichen 7A, 7B reflektierten Lichtbündel zwei Bereiche **9A, 9B** der Abbildungsoptik 9 zugeordnet, wobei sich in der Folge auch das Lichtbild 10 aus zwei Bildbereichen **10A** und **10B** zusammensetzt.

Nun wird unter Bezugnahme auf **Fig. 2** eine beispielsweise Ausführungsform der Erfindung auf Basis eines Scheinwerfers nach Fig. 1 beschrieben, jedoch mit weiteren erfindungswesentlichen Komponenten, wobei für die Erläuterung der Erfindung nicht wesentliche, in Fig. 1 bereits dargestellte Komponenten weggelassen sind und ebenso andere mechanische Teile, wie Befestigungsmittel, Gehäuse, Kühleinrichtungen, Stromversorgungen und dgl. mehr.

Im Einzelnen erkennt man die erste Lichtquelle 1A mit der ersten Beleuchtungsoptik 6A, wozu ergänzend auf die vergrößerte Darstellung der **Fig. 3** verwiesen wird. Die erste Lichtquelle 1A besitzt einen LED-Chip **14** mit Anschlusskontakten **15** und mit einer lichtemittierenden Fläche **16** einer Hochleistungs-LED. Die der Lichtquelle 1A bzw. der zugehörigen Beleuchtungsoptik 6A zugeordnete optische Achse ist mit dem Bezugszeichen **17A** bezeichnet.

Im Gegensatz zu der Lichtquelle 1A besteht die Lichtquelle 1B aus drei Teillichtquellen **1B-1, 1B-2** und **1B-3.** Im vorliegenden Ausführungsbeispiel ist jede dieser Teillichtquellen ebenso aufgebaut wie die Lichtquelle 1A, sodass auf eine nähere Beschreibung verzichtet werden kann. Hier und im Folgenden werden für gleiche oder vergleichbare Teile die gleichen Bezugszeichen verwendet.

Um das von den lichtemittierenden Flächen 16 abgestrahlte Licht der drei Teillichtquellen 1B-1, 1B-2 und 1B-3 zu einem zusammengesetzten Lichtstrahl **2B** mit im Wesentlichen einer optischen Achse **17B** zusammenzufassen, ist für diese Lichtquellen eine etwas aufwändigere Beleuchtungsoptik **6B** erforderlich, die hier aus einer lichtquellennahen Linsenkombination, bestehend aus drei Teillinsen **6B-1, 6B-2, 6B-3** und aus einer weiteren, den Teillinsen nachgeordneten Linse **6B-4** besteht, was aus **Fig. 4** hervorgeht. Die Beleuchtungsoptiken, die nicht im Detail dargestellt und als solche nicht Gegenstand der Erfindung sind, sind bevorzugt mehrstufige Optiken, welche die Lambertschen Abstrahlungscharakteristiken einfangen und je zu einem Leuchtfleck **18A, 18B, 18C** geeigneter Geometrie auf dem Spiegelarray 7 formen müssen. In Fig. 4 sind schematisch solche Leuchtflecken angedeutet.

Das Array 7 besteht aus einer Matrix von Mikrospiegeln und ist der optisch wesentliche Bereich eines DMD-Bauteils **19.** Solche DMD-Bauteile enthalten außer dem Mikrospiegelarray meist Teilbereiche der Treiberelektronik und sind mit einer wirkungsvollen Kühlung ausgestattet. wie bereits eingangs erwähnt, sind auf dem DMD-Chip sehr viele, beispielsweise (Texas Instruments DLP3000DMD) 608x684 Mikrospiegel auf einer Fläche mit einer Diagonale von 7,62 mm angeordnet, die um +\- 12 Grad verschwenden können. Der Antrieb der Mikrospiegel erfolgt üblicherweise elektrostatisch.

Die Abbildungsoptik 9 ist auch als mehrstufiges Linsensystem ausgeführt und weist bei dieser Variante einen am vorderen Ende des Scheinwerfers gelegenen Linsenkörper 9k mit zwei Bereichen 9kA und 9kB auf, die hier übereinander angeordnet sind und die gemeinsam aus optischem Glas oder Kunststoff linsenartig geformt sind. Im Allgemeinen wird außer diesem Linsenkörper 9k der Abbildungsoptik 9 zumindest noch eine Teiloptik **9f** zwischen dem Spiegelarray 7 und dem Linsenkörper 9k angeordnet sein. Auch diese Teiloptik 9f ist im Allgemeinen als Linse ausgeführt, die beispielsweise in einem oberen und einem unteren Bereich **9fA** und **9fB** unterschiedliche Brechkraft aufweist.

In der Ansicht der **Fig. 5** erkennt man, dass die optisch aktive Fläche des Spiegelarrays 7, d.h. die Spiegelfläche **7f,** in Teilbereiche **7A, 7B-1, 7B-2** und **7B-3** aufgeteilt ist, welche, analog zu der Ausführung nach Fig. 1, den vier Lichtquellen 1A, 1B-1, 1B-2 und 1B-3 zugeordnet sind. Auch hier wird das hier erzeugte Leuchtbild durch die Beleuchtungsoptik 9 auf die Fahrbahn als entsprechendes, hier aus vier Bildbereichen bestehendes Lichtbild projiziert. Dies wurde bereits an Hand der Fig. 1 gezeigt und muss für den Fachmann nicht nochmals dargestellt werden. Dieser erkennt jedoch, dass der Gesamtaufbau trotz des Vorhandenseins von vier Einzellichtquellen dank der Erfindung verhältnismäßig einfach, kompakt und kostengünstig gestaltet werden kann.

Die Seitenansicht der **Fig. 6** soll die Lage der optischen Achsen des zuvor beschriebenen Ausführungsbeispiels bezüglich einer Horizontalebene ε veranschaulichen, wonach die optische Achse 17A der Lichtquelle 1A oberhalb und die optische Achse 17B der aus den drei Teillichtquellen 1B-1, 1B-2 und 1B-3 zusammengesetzten Lichtquelle 1B unterhalb der eingezeichneten Horizontalebene ε liegt. Dabei soll es klar sein, dass die verwendeten Begriffe "oberhalb" und "unterhalb" nicht einschränkend, lediglich in Zusammenhang mit der gezeigten Ansicht zu verstehen sind und sich beispielsweise auf eine normale Gebrauchslage eines Fahrzeuges beziehen können. Gleiches gilt sinngemäß für die Begriffe "links", "rechts", "vorne", "hinten", "seitlich" etc..

### Liste der Bezugszeichen

- 1A: Lichtquelle
- 1B: Lichtquelle
- 1B-1: Teillichtquelle
- 1B-2: Teillichtquelle
- 1B-3: Teillichtquelle
- 2A: Lichtstrahl
- 2B: Lichtstrahl
- 3: Ansteuerung
- 4: Recheneinheit
- 5: Speichereinheit
- 6A: Beleuchtungsoptik
- 6B: Beleuchtungsoptik
- 6B-1: Teillinse
- 6B-2: Teillinse
- 6B-3: Teillinse
- 6B-4: Linse
- 7: Mikrospiegelarray
- 7A: Teilbereich von 7
- 7B: Teilbereich von 7
- 7B-1: Teilbereich von 7
- 7B-2: Teilbereich von 7
- 7B-3: Teilbereich von 7
- 7f: Spiegelfläche
- 8: Leuchtbild
- 9: Abbildungsoptik
- 9f: Teiloptik
- 9fA: Bereich
- 9fB: Bereich
- 9k: Linsenkörper
- 9kA: Bereich von 9k
- 9kB: Bereich von 9k
- 10: Lichtbild
- 10A: Bildbereich
- 10B: Bildbereich
- 11: Fahrbahn
- 12: Arrayansteuerung
- 13: Absorber
- 14: LED-Chip
- 15: Anschlusskontakte
- 16: lichtemittierende Fläche
- 17A: optische Achse
- 17B: optische Achse
- 18A: Leuchtfleck
- 18B: Leuchtfleck
- 18C: Leuchtfleck
- 19: DMD-Bauteil
- s₁...sₙ: Sensorsignale
- sₐ: Signale
- U_{SA}: Ansteuersignal
- U_{SB}: Ansteuersignal
- ε: Horizontalebene

## Patentansprüche

1. Scheinwerfer für Fahrzeuge, mit zumindest einer Lichtquelle (1A, 1B; 1B-1, 1B-2, 1B-3) und einer dieser zugeordneten Beleuchtungsoptikoptik, mit einem Mikrospiegelarray (7) und mit einer als Linse ausgebildeten Abbildungsoptik (9, 9f), wobei der Lichtquelle und dem Mikrospiegelarray eine zentrale Recheneinheit (4) mit einer Lichtquellen-Ansteuerung (3) und einer Arrayansteuerung (12) zugeordnet ist,
die geformten Lichtstrahlen (2A, 2B) der zumindest einen Lichtquelle auf das Mikrospiegelarray gerichtet sind und das von diesem strukturierte, reflektierte Lichtbündel über die Abbildungsoptik als Lichtbild (10) in den Verkehrsraum projiziert wird,
wobei zumindest zwei Lichtquellen (1A, 1B; 1B-1, 1B-2, 1B-3) vorgesehen sind, deren Lichtstrahlen auf ein den Lichtquellen gemeinsames Mikrospiegelarray (7) gerichtet sind und dem von diesem reflektierten Lichtbündel zwei übereinander liegende Bereiche (9kA, 9kB) einer Abbildungsoptik (9, 9f) für zwei Bildbereiche des Lichtbildes zugeordnet sind,
**dadurch gekennzeichnet, dass**
diese übereinander liegende Bereiche der Abbildungsoptik unterschiedliche Brechkraft aufweisen.

2. Scheinwerfer nach Anspruch 1, **dadurch gekennzeichnet, dass** die geformten Lichtstrahlen der Lichtquellen (1A, 1B; 1B-1, 1B-2, 1B-3) unter unterschiedlichen Einfallswinkeln auf das Mikrospiegelarray (7) gerichtet sind.

3. Scheinwerfer nach Anspruch 1 oder 2, **dadurch gekennzeichnet, dass** die aktive Spiegelfläche (7f) des Mikrospiegelarrays (7) in Teilbereiche aufgeteilt ist, welche den einzelnen Lichtquellen zugeordnet sind.

4. Scheinwerfer nach einem der Ansprüche 1 bis 3, **dadurch gekennzeichnet, dass** jeder Lichtquelle (1A, 1B) eine zwischen dieser und dem gemeinsames Mikrospiegelarray (7) gelegene Beleuchtungsoptik (6A, 6B) zugeordnet ist.

5. Scheinwerfer nach einem der Ansprüche 1 bis 3, **dadurch gekennzeichnet, dass** zwei oder mehreren Lichtquellen (1B-1, 1B-2, 1B-3) eine zwischen diesen und dem gemeinsames Mikrospiegelarray (7) gelegene Beleuchtungsoptik (6B) zugeordnet ist.

6. Scheinwerfer nach einem der Ansprüche 1 bis 5, **dadurch gekennzeichnet, dass** die zwei Bereiche (9kA, 9kB) der Abbildungsoptik (9) aus einem Linsenkörper (9k) aus optischem Glas/Kunststoff linsenartig ausgebildet sind.

7. Scheinwerfer nach einem der Ansprüche 1 bis 6, **dadurch gekennzeichnet, dass** der Linsenkörper (9k) im vorderen Bereich des Scheinwerfers gelegen ist und zwischen dem Mikrospiegelarray (7) und dem Linsenkörper eine als Linse/Linsensystem ausgebildete Teiloptik (9f) angeordnet ist.

8. Scheinwerfer nach einem der Ansprüche 1 bis 7, **dadurch gekennzeichnet, dass** ein Bereich (9kA) der Abbildungsoptik (9) einer (1A) der mehreren Lichtquellen zugeordnet ist, wogegen der weitere Bereich (9kB) der Abbildungsoptik zwei oder mehr Lichtquellen (1B-1, 1B-2, 1B-3) zugeordnet ist.

## Claims

1. Headlamp for vehicles having at least one light source (1A, 1B; 1B-1, 1B-2, 1B-3) and an illumination optical system assigned thereto, having a micro-mirror array (7) and an imaging optical system (9, 9f) configured as a lens, wherein the light source and the micro-mirror array are assigned a central computing unit (4) with a light sources control (3) and an array control (12),
the shaped light beams (2A, 2B) of the at least one light source are directed as the micro-mirror array and the light bundle structured and reflected by said array is projected via the imaging optical system as a light image (10) into the traffic area,
wherein at least two light sources (1A, 1B; 1B-1, 1B-2, 1B-3) are provided, the light beams whereof are directed at a micro-mirror array (7) common to the light sources and the light bundle reflected by said array is assigned two regions (9kA, 9kB) of an imaging optical system (9, 9f) lying above one another for two image regions of the light image,
**characterized in that**
these regions of the imaging optical system lying above one another have a different refractive power.

2. Headlamp according to claim 1, **characterized in that** the shaped light beams of the light sources (1A, 1B, 1B-1, 1B-2, 1B-3) are directed at different angles of incidence at the micro-mirror array (7).

3. Headlamp according to claim 1 or 2, **characterized in that** the active mirror surface (7f) of the micro-mirror array (1) is divided into partial regions which are assigned to the individual light sources.

4. Headlamp according to one of claims 1 to 3, **characterized in that** each light source (1A, 1B) is assigned a lighting optical system (6A, 6B) which lies between said light source and the common micro-mirror array (7).

5. Headlamp according to one of claims 1 to 3, **characterized in that** the two or more light sources (1B-1, 1B-2, 1B-3) are assigned a lighting optical system (6B) lying between said light sources and the common micro-mirror array (7).

6. Headlamp according to one of claims 1 to 5, **characterized in that** the two regions (9kA, 9kB) of the imaging optical system (9) are formed as a lens from a lens body (9k) from optical glass/plastic.

7. Headlamp according to one of claims 1 to 6, **characterized in that** the lens body (9k) lies in the front region of the headlamp and a partial optical system (9f) configured as a lens/lens system is arranged between the micro-mirror array (7) and the lens body

8. Headlamp according to one of claims 1 to 7, **characterized in that** a region (9kA) of the imaging optical system (9) is assigned to one (1A) or multiple light sources, whereas the other region (9kB) of the imaging optical system is assigned two or more light sources (1B-1, 1B-2, 1B-3).

## Revendications

1. Phare pour véhicules, avec au moins une source de lumière (1A, 1B ; 1B-1, 1B-2, 1B-3) et un bloc optique d'éclairage attribué à celle-ci, avec un réseau de micro-miroirs (7) et avec une optique de reproduction (9, 9f) constituée sous la forme d'une lentille, sachant qu'une unité de calcul (4) centrale avec une commande de source de lumière (3) et une commande de réseau (12) est attribuée à la source de lumière et au réseau de micro-miroirs,
les rayons lumineux formés (2A, 2B) d'au moins une source de lumière sont dirigés sur le réseau de micro-miroirs et le faisceau lumineux réfléchi, structuré par celui-ci est projeté en tant qu'image lumineuse (10) dans l'espace de circulation par le biais de l'optique de reproduction,
sachant qu'au moins deux sources de lumière (1A, 1B ; 1B-1, 1B-2, 1B-3) sont prévues, dont les rayons de lumière sont dirigés sur un réseau de micro-miroirs (7) commun aux sources de lumière et deux zones superposées (9kA, 9kB) d'une optique de reproduction (9, 9f) pour deux zones d'image de l'image lumineuse sont attribuées au faisceau lumineux réfléchi par ce réseau,
**caractérisé en ce que**
ces zones superposées de l'optique de reproduction comportent un pouvoir réfringent différent.

2. Phare selon la revendication 1, **caractérisé en ce que** les rayons de lumière formés des sources de lumière (1A, 1B ; 1B-1, 1B-2, 1B-3) sont dirigés sur le réseau de micro-miroirs (7) sous des angles d'incidence différents.

3. Phare selon la revendication 1 ou 2, **caractérisé en ce que** la surface de miroir active (7f) du réseau de micro-miroirs (7) est subdivisée en parties de zone, lesquelles sont attribuées aux sources de lumière individuelles.

4. Phare selon l'une quelconque des revendications 1 à 3, **caractérisé en ce qu'**à chaque source de lumière (1A, 1B) est attribuée une optique d'éclairage (6A, 6B) placée entre celle-ci et le réseau de micro-miroirs commun (7).

5. Phare selon l'une quelconque des revendications 1 à 3, **caractérisé en ce qu'**à deux ou plusieurs sources de lumière (1B-1, 1B-2, 1B-3) est attribuée une optique d'éclairage (6B) placée entre celles-ci et le réseau de micro-miroirs commun (7).

6. Phare selon l'une quelconque des revendications 1 à 5, **caractérisé en ce que** les deux zones (9kA, 9kB) de l'optique de reproduction (9) sont constituées en forme de lentille à partir d'un corps de lentille (9k) en verre/matière plastique optique.

7. Phare selon l'une quelconque des revendications 1 à 6, **caractérisé en ce que** le corps de lentille (9k) est placé dans la zone avant du phare et une partie d'optique (9f) constituée sous la forme lentille/ système de lentille est disposée entre le réseau de micro-miroirs (7) et le corps de lentille.

8. Phare selon l'une quelconque des revendications 1 à 7 **caractérisé en ce qu'**une zone (9kA) de l'optique de reproduction (9) est attribuée à une (1A) des plusieurs sources de lumière, alors qu'au contraire l'autre zone (9kB) de l'optique de reproduction est attribuée à deux sources de lumière ou plus (1B-1, 1B-2, 1B-3).
